# EUROPÄISCHE PATENTSCHRIFT

(11) **EP 0 617 911 B1**
(45) Veröffentlichungstag und Bekanntmachung des Hinweises auf die Patenterteilung: **17.04.1996**
(21) Anmeldenummer: 94100152.1
(22) Anmeldetag: 07.01.1994
(51) Int. Cl.: A47K 11/10

(54) **Bürstengarnitur**
Brush fitting
Porte brosse

(30) Priorität: 12.03.1993 DE 4307773
(43) Veröffentlichungstag der Anmeldung: 05.10.1994
(73) Patentinhaber: Keuco GmbH & Co. KG, D-58675 Hemer (DE)
(72) Erfinder: Seegatz, Andreas, D-45131 Essen (DE); Thum, Matteo, Prof., I-20121 Milano (IT)
(74) Vertreter: Dörner, Lothar, Dipl.-Ing.

(56) Entgegenhaltungen:
- DE-A- 3 400 153
- DE-C- 3 149 614
- US-A- 2 575 441

## Beschreibung

Die Erfindung betrifft eine Bürstengarnitur, bei der von einer Wandbefestigung ein Bürstentopf gehalten ist, der mit aufgenommener Bürste durch einen von einem Stiel der Bürste durchsetzten Deckel verschlossen ist.

Bürstengarnituren der genannten Art werden insbesondere im Sanitärbereich eingesetzt, wo mit Hilfe der Bürsten Toilettenschüsseln gesäubert werden. Soweit bekannte Bürstengarnituren keinen Deckel aufweisen (vgl. Fig. 14 der DE 39 28 806 C2), ist nach bestimmter Zeit selbst bei größter Sauberkeit der Anblick der Bürste unerfreulich. Soweit Deckel verwendet sind, ist entweder die Funktionsfähigkeit der Bürste behindert, wenn der Deckel am Bürstenstiel befestigt ist (vgl. DE 19 50 751 U), oder die Bürstengarnitur umständlich zu handhaben, wenn der Bürstentopf mit der Bürste unter dem feststehenden Deckel zur Freigabe der Bürste geschwenkt werden muß (vgl. DE 31 49 614 C1).

Hier will die Erfindung Abhilfe schaffen. Der Erfindung liegt die Aufgabe zugrunde, eine Bürstengarnitur der eingangs genannten Art so auszubilden, daß der Deckel bei Entnahme der Bürste aus dem Bürstentopf öffnet und beim Zurückstellen der Bürste in den Bürstentopf wieder schließt. Gemäß der Erfindung wird diese Aufgabe dadurch gelöst, daß der Bürstentopf mittels eines am unteren Ende der Wandbefestigung angeordneten Gelenkstücks und der Deckel mittels eines am oberen Ende der Wandbefestigung angeordneten Kniehebels schwenkbar gelagert ist, daß der Kniehebel einen ersten, bei geschlossenem Deckel dem Bürstentopf zugewandten und in ihn hineinragenden Teil und einen zweiten, an der Wandbefestigung schwenkbar gelagerten Teil aufweist, und daß der Deckel und der mit ihm verbundene erste Teil des Kniehebels bezogen auf die Schwenkachse des Kniehebels ein größeres Drehmoment ausüben als der Bürstentopf einschließlich in ihm enthaltener Bürste über den an ihm am oberen Rand anliegenden zweiten Teil.

Bei der Erfindung ist der Bürstentopf mit in ihm enthaltener Bürste in der Ausgangslage bei geschlossenem Deckel parallel zur Wandbefestigung und damit zu der Wand angeordnet, an der die Bürstengarnitur befestigt ist. Für den Durchrtitt des Bürstenstiels weist der Deckel in üblicher Weise einen Schlitz auf. Bei Entnahme der Bürste durch Anfassen des außerhalb des Deckels angeordneten Stiels schwenkt die Bürste, deren Borstenteil entlang der Innenseite des Deckels gleitet, den Deckel um die Schwenkachse des Kniehebels. Gleichzeitig schwenkt der Bürstentopf unter seinem Eigengewicht um einen spitzen Winkel um das Gelenkstück, so daß der Bürstentopf schräg zur Wandbefestigung angeordnet ist und die Bürste leichter entnommen werden kann. Der dem Bürstentopf zugeordnete Teil des Kniehebels begrenzt die Schwenkbewegung. Der Öffnungswinkel zwischen Deckel und Bürstentopf ist so groß, daß die Bürste problemlos entnommen werden kann. Der dem Deckel zugeordnete Teil des Kniehebels hält den Deckel nach Entnahme der Bürste in seiner Offenstellung, der Bürstentopf bleibt zugänglich. Wird die Bürste wieder in den Bürstentopf zurückgestellt, fängt sich die Bürste in dem Bürstentopf und steht aufrecht. Eine leichte Bewegung des Bürstenstiels in Richtung der Wandhalterung hebt die von dem Kniehebel bewirkte Halte-Offenstellung des Deckels auf. Der Deckel schließt sich wieder unter gleichzeitigem Zurückschwenken des Bürstentopfes in seine Ausgangslage.

Ausgestaltungen und Weiterbildungen der Erfindung sind in der Zeichnung dargestellt und werden im folgenden näher beschrieben. Es zeigen:
- Figur 1: teilweise in Seitenansicht von links, teilweise im Längsschnitt einen Bürstenhalter mit Bürste in Ausgangsstellung;
- Figur 2: die Rückansicht des Bürstenhalters;
- Figur 3: die Seitenansicht des Bürstenhalters von rechts;
- Figur 4: die Draufsicht des Bürstenhalters ohne Bürste;
- Figur 5: in einer Figur 1 entsprechenden Darstellung den Bürstenhalter nach Entnahme der Bürste;
- Figur 6: in einer den Figuren 1 und 5 entsprechenden Darstellung den Bürstenhalter in einer Stellung, in der sein Bürstentopf von seinem Gelenkstück entnehmbar ist;
- Figur 7: in einer Figur 2 entsprechenden Darstellung den Bürstentopf;
- Figur 8: in einer den Figuren 2 und 7 entsprechenden Darstellung den Deckel der Bürstengarnitur.

Die als Ausführungsbeispiel gewählte Bürstengarnitur besteht aus einem Bürstentopf 1, einem den Bürstentopf in Ruhelage verschließenden Deckel 2, einer Wandbefestigung 3 für sowohl den Bürstentopf 1 als auch den Deckel 2, und einer Bürste 4, die von dem Bürstentopf 1 aufgenommen ist.

Der Bürstentopf 1 weist im Bereich seines Bodens 11 eine taschenartige Aufnahme 12 auf. Die Aufnahme 12 ist außen an den Bürstentopf 1 angeformt. Der Innenraum 13 des Bürstentopfes 1 läuft vom Rand 14 zum Boden 11 leicht konisch zu. Der Rand 14 ist auf der der Wandbefestigung 3 abgewandten Seite nach außen geschwungen. Der Boden 11 ist im Bereich etwa unterhalb der Unterkante der Aufnahme 12 nach Art einer Halbkugel ausgebildet.

Der Deckel 2 ist als Kugelkalotte ausgebildet, deren Rand an den Rand 14 des Bürstentopfs 1 angepaßt ist. Der Deckel 2 weist in der Mittelachse einen Schlitz 21 auf. Auf der der Wandbefestigung 3 zugewandten Seite ist an den Deckel 2 ein Kniehebel 22 angeformt. Der dem Bürstentopf 1 zugewandte Teil 23 des Kniehebels 22 hat die Form eines bei geschlossenem Deckel 2 in den Bürstentopf 1 hineinragenden Fingers. Er ist auf der Unterseite als Ringfläche 24 ausgeführt. Die Fingerspitze ist in der Verlängerung der Ringfläche 24 und ihr gegenüber um etwa 45^{o} abgewinkelt als Ebene 25 ausgeführt. Bei geschlossenem Deckel 2 liegt die Fingerspitze punktförmig an der Innenwand des Bürstentopfes 1 an.
Den Übergang von dem Kreisbogen zu der Ebene 25 bildet eine Auskerbung 26. Der andere, bei geschlossenem Deckel 2 horizontal verlaufende Teil 27 des Kniehebels 22 ist über einen Gelenkstift 31 an der Wandbefestigung 3 schwenkbar gelagert. Dieser Teil 27 hat eine Breite gleich der lichten Weite der Wandbefestigung 3.

Der Gelenkstift 31 ist am oberen Ende der Wandbefestigung 3 angeordnet. Die Wandbefestigung 3 hat die Form einer U-förmigen Schiene. Am unteren Ende der Wandbefestigung 3 ist ein Gelenkstück 32 vorgesehen. Das Gelenkstück 32 weist einen Arm 33 auf, der in die Aufnahme 12 des Bürstentopfes 1 gesteckt ist.

Die Bürste 4 besteht in üblicher Weise aus einem Bürstenstiel 41, der den Schlitz 21 des Deckels 2 in Ruhelage durchsetzt, sowie einem Borstenteil 42.

Der Deckel 2 und der mit ihm verbundene Kniehebel 22 üben bezogen auf die durch den Gelenkstift 31 bestimmte Schwenkachse des Kniehebels 22 ein größeres Drehmoment aus als der Bürstentopf 1 über den an ihm anliegenden Teil 23 des Kniehebels 22. Dies gilt sowohl für den leeren als auch für den die Bürste 4 enthaltenen Bürstentopf 1. Die Drehmomente sind einmal durch die beschriebene geometrische Zuordnung der Teile der Bürstengarnitur bestimmt; zum anderen durch die verwendeten Materialien. Vorzugsweise besteht der Deckel 2 aus Zinkdruckguß, der Bürstentopf 1 aus Kunststoff-Spritzguß, zum Beispiel aus Polystyrol.

In der Ausgangslage - Figur 1 - ist der Deckel 2 geschlossen; der Bürstentopf 1 mit in ihm enthaltener Bürste 4 liegt parallel zur Wandbefestigung 3 und damit zu der Wand, an der die Bürstengarnitur befestigt ist. Bei Entnahme der Bürste schwenkt der Borstenteil 42, der entlang der Innenseite des Deckels 2 gleitet, diesen um den Gelenkstift 31. Gleichzeitig schwenkt der Bürstentopf 1 unter seinem Eigengewicht um einen spitzen Winkel um das Gelenkstück 32. Die Schwenkbewegung wird begrenzt dadurch, daß der Rand 14 des Bürstentopfes 1 in der Auskerbung 26 des Kniehebels 22 gefangen wird. Der Bürstentopf 1 hat die Entnahmestellung - Figur 5 -. In dieser bleibt er, bis die Bürste 4 wieder in den Bürstentopf 1 eingebracht wird. Dabei wird der Borstenteil 42 im Innenraum des Bürstentopfes 1 gefangen. Leichtes Antippen des Bürstenstiels 41 in Richtung der Wandbefestigung 3 bewirkt, daß sich der Rand 14 des Bürstentopfes 1 aus der Auskerbung 26 löst.
Unter der Wirkung des Deckels 2 wird dann der Bürstentopf 1 wieder in seine Ausgangslage zurückgedrückt, wobei der Rand 14 entlang der Ringfläche 24 gleitet.

Z.B. zum Reinigen des Bürstentopfes 1 kann dieser entnommen werden. Aus der Offenstellung - Figur 5 - wird der Deckel 2 von Hand weiter von dem Bürstentopf 1 weggeschwenkt, wobei gleichzeitig der Bürstentopf 1 gegen Herausschwenken gehalten wird - Figur 6 -. Die Begrenzung des Schwenkwinkels für den Bürstentopf 1 kann auch durch einen Anschlag an dem Gelenkstück 32 bewirkt werden. In der jetzt eingenommenen Lage kann die Aufnahme 12 von dem Arm 33 des Gelenkstücks 32 abgezogen und der Bürstentopf 1 gereinigt werden.

## Patentansprüche

1. Bürstengarnitur, bei der von einer Wandbefestigung (3) ein Bürstentopf (1) gehalten ist, der mit aufgenommener Bürste (4) durch einen von einem Stiel (41) der Bürste durchsetzten Deckel (2) verschlossen ist, dadurch gekennzeichnet, daß der Bürstentopf (1) mittels eines am oberen Ende der Wandbefestigung (3) angeordneten Gelenkstücks (32) und der Deckel (2) mittels eines am oberen Ende der Wandbefestigung (3) angeordneten Kniehebels (22) schwenkbar gelagert ist, daß der Kniehebel (22) einen ersten, bei geschlossenem Deckel (2) dem Bürstentopf (1) zugewandten und in ihn hineinragenden Teil (23) und einen zweiten, an der Wandbefestigung (3) schwenkbar gelagerten Teil aufweist, und daß der Deckel (2) und der mit ihm verbundene erste Teil (23) des Kniehebels (22) bezogen auf die Schwenkachse des Kniehebels ein größeres Drehmoment ausüben als der Bürstentopf (1) einschließlich in ihm enthaltener Bürste (4) über den an ihm am oberen Rand (14) anliegenden zweiten Teil (27).

2. Bürstengarnitur nach Anspruch 1, dadurch gekennzeichnet, daß das Gelenkstück (32) am unteren Ende der Wandbefestigung (3) mit einem Arm (33) versehen ist, auf den der Bürstentopf (1) mit einer an ihm befestigten Aufnahme (12) gesteckt ist.

3. Bürstengarnitur nach Anspruch 2, dadurch gekennzeichnet, daß die Aufnahme (12) an den Bürstentopf (1) angeformt ist.

4. Bürstengarnitur nach einem der Ansprüche 1 bis 3, dadurch gekennzeichnet, daß der Innenraum (13) des Bürstentopfes (1) von seinem Rand (14) zu seinem Boden (11) sich konisch verjüngend ausgeführt ist.

5. Bürstengarnitur nach einem der Ansprüche 1 bis 4, dadurch gekennzeichnet, daß der Kniehebel (22) an die Innenseite des Deckels (2) angeformt ist.

6. Bürstengarnitur nach Anspruch 5, dadurch gekennzeichnet, daß der Kniehebel (22) mit einer Auskerbung (26) versehen ist, von der bei geöffnetem Deckel (2) der Rand (14) des Bürstentopfes (1) aufgenommen ist.

7. Bürstengarnitur nach Anspruch 6, dadurch gekennzeichnet, daß der Kniehebel (22) zwischen der Auskerbung (26) und dem Deckel (2) als Ringfläche (24) ausgebildet ist, entlang der der Rand (14) des Bürstentopfes (1) bei freigegebenem Bürstentopf (1) und Deckel (2) in die Schließlage gedrückt ist.

## Claims

1. Brush assembly, where a wall fastening (3) locates a brush cup (1)
which is closed with brush (4) accommodated by a cover (2) through which passes a stem (41), **characterized by the fact that** the brush cup (1) is swivel-mounted by means of an articulated element (32) arranged at the top end of the wall fastening (3), and the cover (2) by means of a toggle lever (22) arranged at the top end of the wall fastening (3), that the toggle lever (22) incorporates a first part (23) facing towards the brush cup (1) and projecting into it when the cover (2) is closed, and a second part swivel-mounted on the wall fastening (3), and that the cover (2) and the first part (23) of the toggle lever (22) joined to it exert a greater torque in relation to the swivelling axis of the toggle lever than the brush cup (1), including the brush (4) incorporated in it, via the second part (27) resting on it at the top edge (14).

2. Brush assembly in accordance with Claim 1, **characterized by the fact that** the articulated element (32) is provided at the bottom end of the wall fastening (3) with an arm (33), on which the brush cup (1) is fitted with a mounting (12) fixed to it.

3. Brush assembly in accordance with Claim 2, **characterized by the fact that** the mounting (12) is cast onto the brush cup (1).

4. Brush assembly in accordance with one of Claims 1 to 3, **characterized by the fact that** the inner compartment (13) of the brush cup (1) takes the form of a tapered cone from its edge (14) to its base (11).

5. Brush assembly in accordance with one of Claims 1 to 4, **characterized by the fact that** the toggle lever (22) is cast onto the inside of the cover (2).

6. Brush assembly in accordance with Claim 5, **characterized by the fact that** the toggle lever (22) is provided with a notched recess (26) by which, when the cover (2) is open, the edge (14) of the brush cup (1) is located.

7. Brush assembly in accordance with Claim 6, **characterized by the fact that** the toggle lever (22), between the notched recess (26) and the cover (2), takes the form of an annular surface (24), along which the edge (14) of the of the brush cup (1) is pressed into closed position when brush cup (1) and cover (2) are released.

## Revendications

1. Porte-brosse, sur lequel un pot (1), maintenu par une fixation murale (3), est fermé par un couvercle (2) traversé par un manche (41) de la brosse, avec la brosse (4) logée dans le pot, caractérisé en ce que le pot (1) est monté avec une possibilité de pivotement au moyen d'une pièce d'articulation (32), disposée sur l'extrémité inférieure de la fixation murale (3), le couvercle (2) étant monté avec une possibilité de pivotement au moyen d'un levier à genouillère (22), disposé sur l'extrémité supérieure de la fixation murale (3), en ce que le levier à genouillère (22) présente une première partie (23), tournée vers le pot (1) et pénétrant dans ce dernier en position de fermeture du couvercle (2), et une seconde partie montée avec une possibilité de pivotement sur la fixation murale (3), et en ce que le couvercle (2) et la première partie (23) du levier à genouillère (22), assemblée avec le couvercle, exercent, par rapport à l'axe de pivotement du levier à genouillère, un couple plus élevé que le pot (1), y compris la brosse (4) qu'il contient, par l'intermédiaire de la seconde partie (27) s'appliquant sur le bord supérieur (14) du pot.

2. Porte-brosse suivant la revendication 1, caractérisé en ce que la pièce d'articulation (32), prévue sur l'extrémité inférieure de la fixation murale (3), est munie d'un bras 33, sur lequel est emmanché le pot (1) par un logement (12), fixé sur ce dernier.

3. Porte-brosse suivant la revendication 2, caractérisé en ce que le logement (12) est conformé sur le pot (1).

4. Porte-brosse suivant l'une des revendications 1 à 3, caractérisé en ce que l'espace interne (13) du pot (1) est rétréci en cône du bord (14) jusqu'au fond (11) de ce dernier.

5. Porte-brosse suivant l'une des revendications 1 à 4, caractérisé en ce que le levier à genouillère (22) est conformé sur le côté interne du couvercle (2).

6. Porte-brosse suivant la revendication 5, caractérisé en ce que le levier à genouillère (22) est muni d'une encoche (26), dans laquelle est logé le bord (14) du pot (1) en position d'ouverture du couvercle (2).

7. Porte-brosse suivant la revendication 6, caractérisé en ce que le levier à genouillère (22) est réalisé, entre l'encoche (26) et le couvercle (2), sous forme de surface annulaire (24), le long de laquelle le bord (14) du pot (1) est poussé en position de fermeture, lorsque le pot (1) et le couvercle (2) sont dégagés.
